# EUROPÄISCHE PATENTSCHRIFT

(11) **EP 0 482 510 B1**
(45) Veröffentlichungstag und Bekanntmachung des Hinweises auf die Patenterteilung: **22.12.1993**
(21) Anmeldenummer: 91117722.8
(22) Anmeldetag: 17.10.1991
(51) Int. Cl.: C10B 25/16

(54) **Koksofentür**
Coke oven door
Porte de four à coke

(30) Priorität: 20.10.1990 DE 4033463
(43) Veröffentlichungstag der Anmeldung: 29.04.1992
(73) Patentinhaber: Thyssen Still Otto Anlagentechnik GmbH, 44789 Bochum (DE)
(72) Erfinder: Abendroth, Werner, W-4358 haltern (DE); Dohle, Helmut, W-4630 Bochum 6 (DE); Friedrichs, Manfred, W-4300 Essen 1 (DE); Offermann, Ludwig, W-4716 Olfen (DE)
(74) Vertreter: Dahlkamp, Heinrich-Leo, Dipl.-Ing.

(56) Entgegenhaltungen:
- DE-C- 876 834
- DE-C- 3 913 247
- FR-A- 2 511 023

## Beschreibung

Die Erfindung bezieht sich auf eine Koksofentür mit einer elastischen Dichtmembran, die am Türkörper, vorzugsweise in Ofenlängsrichtung verstellbar, befestigt ist und deren freier Schenkel das umlaufende, am Türrahmen zur Auflage kommende federbelastete Dichtelement tragt, wobei das Dichtelement mit Hilfe von am Türkörper in Ofenlängsrichtung verstellbar befestigten Klemmplatten und damit verbundenen Blattfedern gegen den Türrahmen gepreßt wird.

In der DE-C-39 13 247 sind verschiedene Konstruktionen fur an den Klemmplatten befestigte Blattfedern angegeben. Diese Blattfedern sollen dabei in besonderer Weise profiliert sein und z. B. rechtwinklig oder S- oder Z-formig ausgebildet sein. Die Fertigung dieser Blattfedern ist nicht immer einfach.

Aufgabe der vorliegenden Erfindung ist es also, die Form und Anordnung der Blattfeder in Hinblick auf eine kostengünstigere Fertigung und ihre Wirksamkeit zu verbessern.

Zur Lösung dieser Aufgabe wird vorgeschlagen, daß die Blattfeder aus einer ebenen, gegebenenfalls im entlasteten Zustand vorgebogenen Flachfeder besteht, die an einem rechtwinklig oder T-förmig an der Klemmplatte angeordnete Haltebügel oder Ansatz befestigt ist.

Es hat sich gezeigt, daß einfache und preisgünstige ebene Flachfedern verwendet werden konnen, die gegebenenfalls so vorgebogen sein können, daß sie im eingebauten Zustand bei Anpressung gegen die Dichtschneide möglichst vollständig eben ausgebildet sind. Die Plattfedern werden zweckmäßig mit einer Schraubverbindung an einem rechtwinklig oder T-förmig an der Klemmplatte angeordneten Haltebügel oder Ansatz befestigt. Die Anpreßkraft, die von der Flachfeder auf die Dichtschneide ausgeübt wird, ist dann besonders wirksam und genau definierbar, wenn die am Haltebügel befestigte Blattfeder aus einer sich in Längsrichtung der Dichtschneide erstreckenden Flachfeder besteht und wenn die Blattfeder mittig am Haltebügel befestigt ist und die Anpreßkräfte über die Enden der Blattfeder auf die Dichtschneide einwirken. Die Anpreßkraft der Blattfedern ist dabei abhängig von dem Querschnitt der Flachfeder und von dem Abstand der Befestigung am Haltebügel zum Angriffspunkt am Ende der Flachfeder und kann durch Veränderung dieser Parameter auf einfache Weise eingestellt werden. Die Flachfedern können aufgrund ihrer Befestigung über Schraubverbindungen auch während des laufenden Betriebes problemlos und schnell ausgewechselt werden.

Die Erfindung wird anhand der beigefügten Figuren 1 bis 4 beispielsweise näher erläutert.

Die Figuren 1 und 3 zeigen die Anordnung einer üblichen Z-Dichtleiste (2) mit der Dichtschneide (13) am Türkörper einer Koksofentür (1). Die Z-Leiste (2) wird mit dem einen Schenkel (12) am Türkörper mit Hilfe einer Klemmplatte (4) durch Klemmdruck gehalten. Die Klemmplatte (4) ist, wie aus den Figuren 2 und 4 ersichtlich, mit den Befestigungsschrauben (5) an der Koksofentür (1) befestigt. Mit Hilfe der am Ansatz (7) am Türkörper (1) befestigten Verstellschraube (6) kann die Klemmplatte in Ofenlängsrichtung verstellt werden.

In der Mitte zwischen den beiden Befestigungsschrauben ist nach den Figuren 1 und 2 rechtwinklig zur Klemmplatte (4) und parallel zur Dichtfläche des Türrahmens (3) der Haltebügel (15) angeordnet, der mit der Klemmplatte zweckmäßigerweise verschweißt oder in sonstiger Weise fest verbunden ist. Am Ende des Haltebügels (15) ist parallel zur Dichtschneide (13) laufend die als ebene Flachfeder ausgebildete Blattfeder (8) angeordnet. An den freien Enden dieser Blattfeder (8) sind, wie auch aus der Hauptanmeldung ersichtlich, die Stellschraube (16) mit der Kontermutter (9) zur Übertragung der einstellbaren Anpreßkräfte angeordnet. Der mögliche Verstellweg der Klemmplatte (4) ist in den Figuren 1 und 3 durch die Pfeile (14) angezeigt.

Um eine gleichzeitige Verstellung des Z-Profiles (2) der Blattfedern (8), (8a) mit der Klemmplatte (4) zu erreichen und für eine ausreichende Rückstellsicherung, ist an der Klemmplatte (4) der Anschlag (11) für den Schenkel (12) der Dichtleiste (2) vorgesehen.

In den Figuren 3 und 4 ist im Vergleich zu den Figuren 1 und 2 eine andere Blattfeder (8a) dargestellt. Diese ist über die Schraube (17) am mit der Klemmplatte (4) verbundenen Ansatz (10) verschraubt und drückt mit ihrem freien Ende über die Stellschraube (16) gegen die Dichtschneide (13). Die Blattfeder (8a) besitzt jeweils nur einen Anpreßpunkt, während die Blattfedern (8) nach den Figuren 1 und 2 an beiden Enden auf die Dichtschneide (13) drücken. Entsprechend den Platzverhältnissen können am Türkörper umlaufend sowohl die Blattfedern (8) als auch (8a) in bestimmter Reihenfolge angeordnet sein.

### Bezugszeichenliste

- (1): Koksofentür
- (2): als Z-Dichtleiste ausgebildete Dichtmembrane
- (3): Türrahmen
- (4): Klemmplatte
- (5): Befestigungsschraube
- (6): Verstellschraube
- (7): Ansatz am Türkörper
- (8), (8a): Blattfeder
- (9): Kontermutter
- (10): Ansatz für Befestigung der Blattfeder (8a)
- (11): Anschlag der Dichtleiste an (4)
- (12): am Türkörper durch Klemmdruck gehaltener Schenkel der Dichtleiste
- (13): als Dichtschneide ausgebildetes Dichtelement
- (14): Verstellweg der Klemmplatte (4)
- (15): an der Klemmplatte (4) befestigter Haltebügel für die Blattfeder (8)
- (16): Stellschraube
- (17): Befestigungsschraube von (8a) an (10)

## Patentansprüche

1. Koksofentür mit einer elastischen Dichtmembran, die am Türkörper, vorzugsweise in Ofenlängsrichtung, verstellbar befestigt ist und deren freier Schenkel das umlaufende, am Türrahmen zur Auflage kommende federbelastete Dichtelement trägt, wobei das Dichtelement mit Hilfe von am Türkörper in Ofenlängsrichtung verstellbar befestigten Klemmplatten und damit verbundenen Blattfedern gegen den Türrahmen gepreßt wird, **dadurch gekennzeichnet,** daß die Blattfeder (8), (8a) aus einer ebenen, gegebenen- falls im entlasteten Zustand vorgebogenen Flachfeder besteht, die an einem rechtwinklig oder T-förmig an der Klemmplatte (4) angeordneten Haltebügel (15) oder Ansatz (10) befestigt ist.

2. Koksofentür nach Anspruch 1, **dadurch gekennzeichnet,** daß die am Haltebügel (15) befestigte Blattfeder (8) aus einer sich in Längsrichtung der Dichtschneide (13) erstreckenden Flachfeder besteht.

3. Koksofentür nach Anspruch 2, **dadurch gekennzeichnet,** daß die in Längsrichtung der Dichtschneide (13) sich erstreckende Blattfeder (8) mittig am Haltebügel (15) befestigt ist und an den Enden auf die Dichtschneide (13) drückt.

## Claims

1. A coke oven door with an elastic sealing membrane fastened to the door body, preferrably adjustable in longitudinal oven direction, and whose free leg carries the circumferential spring-loaded sealing element resting at the door body, with said sealing element being pressed against said door body by means of clamping plates fastened in adjustable arrangement to the door body in longitudinal oven direction and by leaf-type springs connected to said clamping plates, **characterized in that** said leaf-type spring (8), (8a) consists of a plane flat spring possibly pre-bent in releived condition which is fastened to a shackle (15) or attachment (10) mounted in rectangular or T-shaped form to the clamping plate (4).

2. A coke oven door pursuant to Claim 1, **characterized in that** the leaf-type spring( 8) fastened to said shackle (15) consists of a flat spring extending in longitudinal direction of the sealing knife edge (13).

3. A coke oven door pursuant to Claim 2, **characterized in that** the leaf-type spring (8) extending in longitudinal direction of said sealing knife edge (13) is fastened centrally to said shackle (15) and compresses at the extreme ends onto said sealing knife edge (13).

## Revendications

1. Porte de four à coke avec une membrane d'étanchéité élastique qui est fixée au corps de la porte, réglable de préférence dans le sens longitudinal du four et dont le côté libre porte l'élément d'étanchéité périphérique commandé par ressorts et s'appuyant sur le cadre de la porte, cet élément d'étanchéité étant réglable au moyen de plaques de serrage fixées sur le corps de la porte dans le sens longitudinal du four et étant pressé contre le cadre de la porte à l'aide de ressorts à lame qui y sont reliés, **caractérisée par le fait** que le ressort à lame (8), (8a) est constitué par un ressort plat, le cas échéant, précambré à l'état détendu et fixé à un étrier de retenue (15) ou appendice (10) aménagé perpendiculairement ou en forme de T à la plaque de serrage (4).

2. Porte de four à coke selon la revendication 1**caractérisée par le fait** que le ressort à lame (8) fixé à l'étrier de retenue (15) est constitué par un ressort plat s'étendant dans le sens longitudinal du couteau d'étanchéité (13).

3. Porte de four à coke selon la revendication 2 **caractérisé par le fait** que le ressort à lame (8) s'étendant dans le sens longitudinal du couteau d'étanchéité (13) est fixé au milieu de l'étrier de retenue (15) et appuie aux extrémités sur le couteau d'étanchéité (13).
